# EUROPÄISCHE PATENTSCHRIFT

(11) **EP 2 625 930 B1**
(45) Veröffentlichungstag und Bekanntmachung des Hinweises auf die Patenterteilung: **01.01.2020**
(21) Anmeldenummer: 11763885.8
(22) Anmeldetag: 14.09.2011
(51) Int. Cl.: H05B 37/02, H05B 41/285, H05B 33/08

(54) **BETRIEBSGERÄT MIT EINSTELLBARER KRITISCHER TEMPERATUR**
OPERATING DEVICE WITH AN ADJUSTABLE CRITICAL TEMPERATURE
APPAREIL DE COMMANDE À TEMPÉRATURE CRITIQUE RÉGLABLE

(30) Priorität: 05.10.2010 DE 102010041987
(43) Veröffentlichungstag der Anmeldung: 14.08.2013
(73) Patentinhaber: Tridonic GmbH & Co KG, 6851 Dornbirn (AT)
(72) Erfinder: MAIER, Simon, A-6800 Feldkirch (AT); FINK, Jürgen, A-6911 Lochau (AT)
(74) Vertreter: Rupp, Christian
(86) Internationale Anmeldenummer: PCT/EP2011/065907
(87) Internationale Veröffentlichungsnummer: WO 2012/045555

(56) Entgegenhaltungen:
- WO-A1-2008/116496
- CH-A5- 654 427
- US-A- 5 621 598
- US-A1- 2005 179 404
- US-A1- 2010 231 136

## Beschreibung

Die Erfindung betrifft eine Vorrichtung zum Betreiben von Leuchtmitteln, wie beispielsweise Leuchtstofflampen, Gasentladungslampen, Leuchtdioden (LEDs), organischen Leuchtdioden (OLEDs), Halogenlampen etc. Insbesondere betrifft die vorliegende Erfindung ein Betriebsgerät, welches wenigstens einen die Temperaturentwicklung in dem Betriebsgerät beeinflussenden Parameter einstellt oder regelt, und welches diesen Parameter zur Regelung der Temperaturentwicklung verändert.

Aus dem Stand der Technik sind Betriebsgeräte für Leuchtmittel bekannt, welche im Wesentlichen aus einem Stromwandler und einer Steuerungseinheit bestehen. Die Steuereinheit versorgt dabei den Stromwandler derart mit Steuersignalen, dass der Stromwandler aus einer Eingangsspannung eine gewünschte Ausgangsleistung bzw. einen gewünschten Ausgangsstrom für die Leuchtmittel zur Verfügung stellt. Es ist bereits bekannt, diese Ausgangsleistung zwecks Steuerung der Lichtemission zu verändern.

Aus der EP 1683398 A1 ist es weiterhin bekannt, dass die vom Wandler erzeugte Ausgangsleistung auch dann reduziert wird, wenn die im Betriebsgerät herrschende Temperatur eine für den Einsatz des Betriebsgeräts zu hohe Temperatur erreicht. Das Betriebsgerät regelt so bei Erreichen einer im Betriebsgerät herrschenden bestimmten kritischen Temperatur die Leistung selbsttätig herunter, ohne die Leuchte komplett abzuschalten. Durch die Verringerung der Leistung kann dann auch die Temperaturentwicklung wieder reguliert werden.

Die WO2008116496 A1 offenbart ein Betriebsgerät gemäß der Präambel des Anspruchs 1.

Die Erfindung hat nunmehr zur Aufgabe, dem Benutzer eines Betriebsgeräts die Möglichkeit zu geben, die Lebensdauer des Geräts beeinflussen zu können, wobei diese Einwirkung sich beispielsweise zur Erhöhung dieser Lebensdauer eignen kann. Die Aufgabe zielt darauf ab, eine Möglichkeit zur Änderung und Anpassung der Lebensdauer eines Betriebsgeräts insbesondere für Leuchtmittel zu schaffen. Diese Aufgabe wird erfindungsgemäß durch die Merkmale der unabhängigen Ansprüche gelöst. Die abhängigen Ansprüche bilden den zentralen Gedanken der Erfindung in besonders vorteilhafter Weise weiter.

Gemäß einem ersten Aspekt der Erfindung ist vorgesehen ein Betriebsgerät für mindestens ein Leuchtmittel, aufweisend eine Steuerschaltung, die wenigstens einen die Temperaturentwicklung in dem Betriebsgerät beeinflussenden Parameter einstellt oder regelt und die eine Temperatur in dem Betriebsgerät oder in dessen Umgebung erfasst, und einen mit der Steuerschaltung verbundenen oder in dieser integrierten Speicher, in dem wenigstens eine kritische Temperatur ablegbar ist, wobei die Steuerschaltung bei Überschreiten der kritischen Temperatur den Parameter zur Verringerung der Temperaturentwicklung verändert, wobei der Wert der kritischen Temperatur durch eine manuelle oder datentechnische Schnittstelle an dem Betriebsgerät einstellbar ist.

Dadurch wird es beispielsweise einem Benutzer ermöglicht, die kritische Temperatur von außen her einzustellen. Statt eine bestimmte kritische Temperatur festzusetzen, kann nunmehr eine bestimmte Bandbreite für die kritische Temperatur vorgegeben werden, die dann vom Benutzer auswählbar ist. Durch entsprechende Einstellung dieses Parameters kann der Benutzer beispielsweise auf eine Verlängerung der Lebensdauer des Betriebsgeräts oder auf eine Erhöhung der Belastbarkeit des Betriebsgeräts verbunden mit einer Verkürzung dessen Lebensdauer abzielen.

Die manuelle Schnittstelle zum Einstellen des Wertes für die kritische Temperatur kann in Form von mindestens einem von einem Benutzer einstellbaren Bedienelement ausgestaltet sein. Vorteil dieser Ausführungsform ist es, dass ein Benutzer direkt am Betriebsgerät die Einstellung der kritischen Temperatur vornehmen kann. Er kann somit ohne großen Aufwand die Lebensdauer einstellen.

Als Mittel zum Auswählen eines Wertes für die kritische Temperatur kann ein Potentiometer insbesondere ein Dreh-oder Schiebepotentiometer vorgesehen sein. Vorteilhaft bei dieser Ausführungsform ist es, dass ein Potentiometer eine kostengünstige Option zum Einstellen einer kritischen Temperatur ist. Dadurch kann der Benutzer außerdem einen Wert aus einer Vielzahl von einzelnen Werten auswählen. Er kann auch einen bestimmten Wert aus einer ganzen kontinuierlichen Bandbreite von Temperatur-Werten einstellen.

Alternativ oder zusätzlich zur manuellen Schnittstelle kann die datentechnische Schnittstelle des Betriebsgeräts eine derartige Kommunikationsschnittstelle sein, dass über diese Schnittstelle der Steuereinheit Signale zum Einstellen einer kritischen Temperatur übermittelt werden können. Ein Vorteil dieser Lösung besteht darin, dass die Einstellung nicht direkt am Gerät erfolgen muss, sondern vielmehr zentral erfolgen kann. Bei einem größeren Beleuchtungssystem muss also der Benutzer nicht manuell bei jeder Leuchte diese Einstellung vornehmen. Eine zentrale Steuereinheit kann über die Kommunikationsschnittstelle des Betriebsgeräts zentral die kritische Temperatur einstellen.

Das Betriebsgerät kann einen Temperatursensor zum Erfassen der Temperatur in dem Betriebsgerät oder in dessen Umgebung aufweisen. Vorteilhafterweise kann das Gerät selbst eine innere Temperatur oder eine der inneren Temperatur entsprechende umgebende Temperatur erfassen.

Das Betriebsgerät kann alternativ oder zusätzlich dazu einen Eingang zum Empfangen von Daten eines externen Temperatursensors aufweisen, wobei dieser externe Temperatursensor zum Erfassen der Temperatur in dem Betriebsgerät oder in dessen Umgebung ausgelegt ist. Vorteilhafterweise kann dadurch die Komplexität bzw. die Größe des Betriebsgeräts verringert werden. Gleichzeitig ist es auch dann möglich, dass ein externer Temperatursensor von mehreren benachbarten Betriebsgeräten benutzt wird. Alternativ kann auch der interne Temperatursensor eines Betriebsgeräts als externer Temperatursensor eines weiteren Betriebsgeräts benutzt werden, was insgesamt die Kosten reduziert.

Sobald die in dem Betriebsgerät oder in dessen Umgebung erfasste Temperatur die eingestellte kritische Temperatur erreicht bzw. überschreitet, kann die Steuereinheit in einen Schutzmodus zum Verringern der Temperatur des Betriebsgeräts übergehen.

In dem Schutzmodus kann die Steuereinheit dazu ausgelegt sein, einen die Temperaturentwicklung in dem Betriebsgerät beeinflussenden Parameter einzustellen oder zu regeln, also beispielsweise die/der dem Leuchtmittel zugeführte Leistung/Strom oder die dem Leuchtmittel zur Verfügung gestellte Spannung zu verringern oder auch das Leuchtmittel abzuschalten. Der die Temperaturentwicklung in dem Betriebsgerät beeinflussende Parameter kann beispielsweise die Einschaltdauer oder die Schaltfrequenz des Wandlers für den Betrieb eines Leuchtmittels sein. Beispielsweise kann die Einschaltdauer verkleinert bzw. die Schaltfrequenz des Wandlers erhöht werden. Dieser Vorgang kann auf Basis einer Temperaturmessung erfolgen, ohne dass von außen Maßnahmen wie beispielsweise eine aktive Kühlung getroffen werden müssen. Vorteilhaft ist es dabei, dass das Leuchtmittel nicht komplett ausgeschaltet wird, sondern lediglich gedimmt wird. Somit wird auch beispielsweise ein durch schnelles Aus- und wieder Einschalten mögliches Flackern des Leuchtmittels verhindert.

Es kann auch vorgesehen sein, dass sobald die in dem Betriebsgerät oder in dessen Umgebung erfasste Temperatur die eingestellte kritische Temperatur erreicht bzw. überschreitet, die Steuereinheit dieses Ereignis melden kann. Ein Vorteil dieser Ausführungsform ist es, dass der Benutzer von diesem Ereignis in Kenntnis gesetzt wird und eventuell geeignete Maßnahme ergreift. Entsprechend kann er dann entscheiden, ob beispielsweise wegen zu hoher Temperatur nicht ein anderes Betriebsgerät für eine bestimmte Leuchte besser geeignet wäre.

Die Steuereinheit kann das Erreichen bzw. Überschreiten der eingestellten kritischen Temperatur via eine optische Anzeige oder eine akustische Anzeige dem Benutzer melden. Vorteilhaft ist es dabei, dass der Benutzer in der Umgebung der Leuchte dies erkennen und eventuell eine geeignete Maßnahme ergreifen kann.

Das Erreichen bzw. Überschreiten der eingestellten kritischen Temperatur kann in der Speichereinheit abgespeichert oder über die Kommunikationsschnittstelle gemeldet werden. Vorteil einer Abspeicherung ist es, dass jede Überschreitung der kritischen Temperatur dokumentiert werden kann. Somit lässt sich der Lebenszyklus und eventuell die theoretische Restlebensdauer des Betriebsgeräts bestimmen. Hinzu kann auch die Zeitdauer abgespeichert werden, während der die kritische Temperatur überschritten worden ist. Vorteil einer Meldung über die Kommunikationsschnittstelle ist es beispielsweise, dass in einem Beleuchtungssystem die Überschreitung der kritischen Temperatur zentral überwacht werden kann. Eventuell können in diesem Fall auch die via Kommunikationsschnittstelle gesendeten Meldungen zentral abgespeichert werden.

Weiterhin kann das Einstellen bzw. Auswählen eines Wertes der kritischen Temperatur mittels der manuellen oder datentechnischen Schnittstelle dokumentiert bzw. gemeldet werden. Dies kann durch Abspeicherung in der Speichereinheit oder durch Meldung über die Kommunikationsschnittstelle erfolgen. Ein Vorteil dieser Ausführungsform besteht darin, dass nachvollziehen werden kann, ob die Lebensdauer des Betriebsgeräts nunmehr erhöht oder gesenkt worden ist.

Gemäß einem weiteren Aspekt der Erfindung ist ein Betriebsgerät vorgesehen für mindestens ein Leuchtmittel, aufweisend eine Speichereinheit zur Speicherung von mindestens zwei unterschiedlichen Werten für eine kritische Temperatur des Betriebsgeräts, Mittel zum Auswählen eines Wertes für die kritische Temperatur, und eine Steuereinheit zur Steuerung der dem Leuchtmittel übertragenen elektrischen Energie, die dazu ausgelegt ist, die Temperatur des Betriebsgeräts zu überwachen und mit der ausgewählten kritischen Temperatur zu vergleichen. Die oben beschriebenen verschiedenen Ausführungsformen gemäß dem ersten Aspekt der Erfindung gelten hier entsprechend.

Gemäß einem weiteren Aspekt der Erfindung ist ein elektronisches Vorschaltgerät aufweisend ein oben beschriebenes Betriebsgerät vorgesehen.

Gemäß einem weiteren Aspekt der Erfindung ist vorgesehen eine Leuchte aufweisend ein oben beschriebenes Betriebsgerät sowie angeschlossene Leuchtmittel.

Weitere Vorteile, Merkmale und Eigenschaften der vorliegenden Erfindung sollen nunmehr Bezug nehmend auf die Zeichnungen der begleitenden Figuren näher erläutert werden.
- Fig. 1: zeigt eine schematische Ansicht eines elektronischen Vorschaltgeräts gemäß der vorliegenden Erfindung, und
- Fig. 2: zeigt eine schematische Darstellung einer Lebensdauertabelle gemäß der vorliegenden Erfindung.

Wie in Fig. 1 ersichtlich betrifft die Erfindung ein Betriebsgerät 1 in Form beispielsweise eines elektronischen Vorschaltgeräts. Das Betriebsgerät 1 kann auch mit einem Mikrocontroller als Steuerschaltung 5 ausgestattet sein. Das Betriebsgerät 1 wird üblicherweise über Netzspannungsleitungen 2 mit Netzspannung V_{AC} betrieben. Beispielsweise im Fall einer vom Netz abgekoppelten Beleuchtung oder einer Notbeleuchtung kann indessen auch der Betrieb mit einer Gleichspannung vorgesehen sein, die bspw. von einer Batterie bereitgestellt wird. Im Fall des Betriebs mit Netzspannung wird üblicherweise diese Spannung durch einen Eingangsblock 16 gleichgerichtet und gegebenenfalls gefiltert.

Diese vom Eingangsblock 16 gleichgerichtete Netzspannung V_{AC} wird einem Wandler 4 oder Spannungswandler zur Verfügung gestellt, der wiederum die Netzspannung V_{AC} in eine für den Betrieb eines Leuchtmittels 6 geeignete Ausgangsspannung v übersetzt. Eine Steuerschaltung 5 dient dazu, den Wandler 4 zur Ausgabe einer gewünschten Ausgangsspannung v zu steuern bzw. regeln. Die Steuerschaltung 5 wird vorzugsweise ebenfalls von der Netzspannung V_{AC} versorgt.

Der von der Steuereinheit 5 gesteuerte Wandler 4 dient zum Versorgen des Leuchtmittels 6 mit vorzugsweise variabler elektrischer Energie. Üblicherweise umfasst der Wandler 4 mindestens zwei von der Steuerschaltung 5 steuerbare Schalter 15 bzw. Leistungsschalter. Durch entsprechende und in an sich bekannte Steuerung der Schalter 15 wird unter anderem die Frequenz der Ausgangsspannung v variiert. Die Schaltfrequenz der Schalter 15 ist besonders zum Steuern der Helligkeit des Leuchtmittels 6 veränderbar. Abhängig von der Schaltfrequenz der Schalter 15 kann die dem Leuchtmittel 6 übertragene elektrische Energie und somit die vom Leuchtmittel erzeugte Helligkeit und die Temperatur im Betriebsgerät 1 oder in dessen Umgebung gesenkt bzw. erhöht werden.

Es können ein oder mehrere Leuchtmittel 6 von dem Betriebsgerät 1 angesteuert werden. Die in der gezeigten Schaltungsanordnung einsetzbaren Leuchtmittel können beispielsweise Leuchtstofflampen, Gasentladungslampen, Leuchtdioden (LEDs), organischen Leuchtdioden (OLEDs), oder Halogenlampen sein. Falls mehrere Leuchtmittel 6 vom Betriebsgerät 1 angesteuert werden, können diese in Reihe und/oder parallel geschaltet sein.

Das Betriebsgerät umfasst einen internen Temperatursensor 12 und/oder einen Eingang 14 zum Anschließen eines externen Temperatursensors 13. Die mit dem Temperatursensor 12 und mit dem Eingang 14 verbundene Steuerschaltung 5 kann somit direkt die Temperatur im Betriebsgerät 1 oder in dessen Umgebung messen.

Alternativ oder zusätzlich dazu kann die Steuerschaltung 5 indirekt durch interne Messungen von elektrischen Parametern, wie Spannungen, Ströme, Widerstände, etc, die Temperatur ermitteln. Diese Art der Temperaturermittlung ist an sich bekannt. Die Steuerschaltung 5 kann beispielsweise als Rückführsignal über einen entsprechenden Messpunkt die Lampenspannung des Leuchtmittels erhalten. Weiterhin kann die Steuerschaltung 5 über einen entsprechenden niederohmigen elektrischen Messwiderstand ("Shunt") den Lampenstrom des Leuchtmittels 6 messen.

Dadurch lässt sich die Umgebungstemperatur des Leuchtmittels 6 und somit des Betriebsgeräts 1 gewinnen. Dies kann vorzugsweise durch Zuhilfenahme der Kennlinie des Leuchtmittels erfolgen. In der Tat ist das Strom-Spannungs-Diagramm eines Leuchtmittels in der Regel abhängig von dessen Umgebungstemperatur. Die Kennlinien des Leuchtmittels 6 können also in einem Speicher 7 abgelegt werden, so dass bei Messung von elektrischen Lampenparametern wie beispielsweise Lampenstrom oder Lampenspannung die Steuerschaltung 5 die Umgebungstemperatur des Leuchtmittels und somit die Umgebungstemperatur des Betriebsgeräts 1 ermitteln kann. Die Temperaturmessung kann beispielsweise bei Ausführung des Betriebsgerätes mit einem Mikrocontroller durch diesen ermittelt werden.

Erfindungsgemäß ist es nunmehr vorgesehen, dass die für den Betrieb des Betriebsgeräts 1 kritische Temperatur Tc von einem Benutzer von außen her, beispielsweise über ein Bussignal oder manuell, einstellbar ist.

Unter kritischer Temperatur ist diejenige Temperatur des Betriebsgeräts 1 zu verstehen, oberhalb der das Betriebsgerät 1 eine oder mehrere Schutzmaßnahmen ergreift. Durch diese Schutzmaßnahmen wird ein die Temperaturentwicklung in dem Betriebsgerät 1 beeinflussender Parameter eingestellt oder geregelt. Dabei wird wie bereits erläutert auch eine Temperatur T in dem Betriebsgerät 1 oder in dessen Umgebung erfasst. Diese Schutzmaßnahmen können beispielsweise sein: Abschalten des Leuchtmittels 6, Verringerung der dem Leuchtmittel 6 übertragenen Leistung, optische 10 oder akustische 11 Anzeige, Ausgabe der Abspeicherung einer Meldung in dem Speicher 7, automatische Rückmeldung über einen Kommunikationskanal 3. Die optische 10 bzw. die akustische Anzeige können beispielsweise darin bestehen, bei Überschreitung der kritischen Temperatur Tc eine rote LED einzuschalten bzw. ein akustisches Signal via einen Lautsprecher zu erzeugen. Die Verringerung der dem Leuchtmittel 6 zugeführten Leistung p oder Strom i oder der zur Verfügung gestellten Spannung v, oder auch die optische Anzeige 10 oder akustische Anzeige 11 können durch eine Änderung der Einschaltdauer oder der Schaltfrequenz des Wandlers 4 erreicht werden.

Bei der automatischen Rückmeldung ist eine datentechnische Schnittstelle bzw. Kommunikationsschnittstelle 9 am Betriebsgerät 1 vorgesehen, die mit der Steuerschaltung 5 verbunden ist, und an der der Kommunikationskanal 3 anschließbar ist. Die Kommunikationsschnittstelle 9 kann vorzugsweise als digitale Schnittstelle ausgestaltet sein, insbesondere gemäß dem DALI (Digital Addressable Lighting Interface)-Standard. Das Betriebsgerät 1 kann über diese Kommunikationsschnittstelle 9 das Erreichen bzw. Überschreiten der eingestellten kritischen Temperatur Tc beispielsweise einer mit dem Kommunikationskanal 3 verbundenen zentralen Steuereinheit 17 melden.

Die kritische Temperatur Tc wird vorzugsweise in dem Speicher 7 abgelegt, wobei der Speicher alternativ auch außerhalb des Betriebsgeräts 1 angeordnet sein kann. Diese kritische Temperatur Tc kann nach der Ausführungsform der Fig. 1 von einem Benutzer manuell eingestellt bzw. verändert werden. Dazu ist ein Bedienelement 8 im Betriebsgerät 1 vorgesehen. Alternativ kann das Bedienelement 8 auch außerhalb des Betriebsgeräts 1 angeordnet sein. Als Bedienelement kann ein Potentiometer gemeint sein, oder auch aufwendigere Bedienelemente wie eine Tastatur.

Ebenso kann diese kritische Temperatur Tc über den Kommunikationskanal 3 beispielsweise von der zentralen Steuereinheit 17 eingestellt bzw. verändert werden.

Nach einer weiteren Ausführungsform wird nicht nur eine veränderbare kritische Temperatur Tc im Speicher 7 abgelegt, sondern vielmehr eine Lebensdauertabelle. Eine erfindungsgemäße Lebensdauertabelle ist in Fig. 2 gezeigt, und definiert eine für das Betriebsgerät 1 zu erwartende Lebensdauer in Abhängigkeit von der kritischen Temperatur Tc. Im Beispiel der Fig. 2 sind drei unterschiedliche kritische Temperaturwerte angegeben sowie die entsprechende Lebensdauer, die bei nicht Überschreiten der jeweiligen kritischen Temperatur erwartet werden darf. Dem Benutzer wird also von dem Hersteller des Betriebsgeräts 1 diese Lebensdauertabelle übergeben, in der die erwartenden mittleren Lebensdauern für die Temperaturen innerhalb des zulässigen Bereichs für die kritische Temperatur abgelegt sind. Mit Hilfe des Bedienelements 8 kann dann der Benutzer einen in der Lebensdauertabelle definierten Wert für die kritische Temperatur Tc auswählen. Diese Auswahl kann auch über einen via den Kommunikationskanal 3 gesendeten Befehl erfolgen.

Es können im Übrigen mehrere Temperaturstufen vorgesehen sein, welche miteinander oder auch unterschiedlich einstellbar sind, wobei die Schutzmaßnahmen desto schärfer ausfallen, je höher die erreichte Stufe der kritischen Temperatur ist. Beispielsweise kann bei einer ersten kritischen Temperaturstufe eine reine Dokumentation der Überschreitung erfolgen, bei einer weiteren Temperaturstufe eine Verringerung der Leistung, und bei einer noch höheren Stufe der kritischen Temperatur dann ein kompletter oder teilweiser Abschaltvorgang.

Erfindungsgemäß kann auch eine adaptive kritische Temperatur vorgesehen sein, d.h. die Vorgeschichte von Temperaturüberschreitungen und das Ausmaß der Überschreitung kann adaptiv in eine veränderte Festsetzung der kritischen Temperatur Tc umgesetzt werden.

Die Freigabe einer höheren kritischen Temperatur kann herstellerseitig dadurch kontrolliert werden, dass der Hersteller entweder Codes, die über die Kommunikationsschnittstelle übermittelt werden können, oder Hardware bereit stellt, mittels denen die höhere kritische Temperatur gewählt werden kann.

Gemäß der vorliegenden Erfindung kann ein Benutzer eines Betriebsgeräts 1 seine kritische Temperatur selbst festlegen und so kombiniert mit der abgespeicherte Lebensdauertabelle die gewünschte Lebensdauer selber aussuchen bzw. bestimmen. Die Lebensdauer kann dadurch erhöht werden, dass die kritische Temperatur heruntergesetzt wird.

Die Reaktion des Gerätes bei Überschreiten der kritischen Temperatur kann unterschiedlich sein. Die Steuerschaltung kann die Ausgangsleistung p oder den Ausgangsstrom i oder auch die zur Verfügung gestellte Spannung v des Betriebsgeräts herunterregeln (d.h. mit Rückführsignal) oder -steuern. Alternativ oder zusätzlich kann diese bei Übertemperatur eine visuelle bzw. akustische Signalisierung erzeugen, so dass eine Gegenmaßnahme vom Benutzer selber ergreifen werden soll. Weiterhin können die Überschreitung derart mitprotokolliert werden, dass beispielsweise im Speicher 7 abgespeichert wird, wie oft oder wie hoch die eingestellte kritische Temperatur überschritten wurde.

### Bezugszeichenliste der Zeichnungen

- 1: Betriebsgerät
- 2: Netzversorgungsleitungen
- 3: Kommunikationskanal
- 4: Wandler
- 5: Steuerschaltung
- 6: Leuchtmittel
- 7: Speichereinheit
- 8: Bedienelement
- 9: Kommunikationsschnittstelle
- 10: optische Anzeige
- 11: akustische Anzeige
- 12: Temperatursensor
- 13: externer Temperatursensor
- 14: Eingang für einen externen Temperatursensor
- 15: Schalter des Wandlers
- 16: Eingangsblock
- 17: zentrale Steuereinheit

## Patentansprüche

1. Betriebsgerät (1) für mindestens ein Leuchtmittel (6), aufweisend
- eine Steuerschaltung (5), die wenigstens einen die Temperaturentwicklung in dem Betriebsgerät (1) beeinflussenden Parameter einstellt oder regelt, und die eine Temperatur (T) in dem Betriebsgerät (1) oder in dessen Umgebung erfasst, und
- einen mit der Steuerschaltung (5) verbundenen oder in dieser integrierten Speicher (7), in dem
wenigstens eine kritische Temperatur (Tc) abgelegt ist,
wobei die Steuerschaltung (5) bei Überschreiten der kritischen Temperatur (Tc) den Parameter zur Beeinflussung der Temperaturentwicklung verändert,
**dadurch gekennzeichnet,**
**dass** das Betriebsgerät so eingerichtet ist, dass der Wert der kritischen Temperatur (Tc) durch eine manuelle oder datentechnische Schnittstelle des Betriebsgeräts (1) durch einen Benutzer des Betriebsgeräts einstellbar ist, wobei die kritische Temperatur (Tc) mit einer bestimmten Bandbreite vorgegeben ist.

2. Betriebsgerät (1) nach Anspruch 1,
wobei die manuelle Schnittstelle zum Einstellen des Wertes für die kritische Temperatur (Tc) in Form von mindestens einem von einem Benutzer einstellbaren Bedienelement (8) ausgestaltet ist.

3. Betriebsgerät (1) nach Anspruch 1 oder 2,
wobei ein Potentiometer, insbesondere ein Dreh- oder Schiebepotentiometer, als Mittel zum Auswählen des Wertes der kritischen Temperatur (Tc) dient.

4. Betriebsgerät (1) nach einem der vorigen Ansprüche, wobei die datentechnische Schnittstelle eine Kommunikationsschnittstelle (9) ist, über die der Steuereinheit (5) Signale zum Einstellen einer kritischen Temperatur (Tc) übermittelt werden können.

5. Betriebsgerät (1) nach einem der vorigen Ansprüche, aufweisend einen Temperatursensor (12) zum Erfassen der Temperatur (T) in dem Betriebsgerät (1) oder in dessen Umgebung.

6. Betriebsgerät (1) nach einem der vorigen Ansprüche, aufweisend einen Eingang (14) zum Empfangen von Daten eines externen Temperatursensors (13) zum Erfassen der Temperatur (T) in dem Betriebsgerät (1) oder in dessen Umgebung.

7. Betriebsgerät (1) nach einem der vorigen Ansprüche, wobei, sobald die erfasste Temperatur (T) die eingestellte kritische Temperatur (Tc) erreicht bzw. überschreitet, die Steuereinheit (5) in einen Schutzmodus zum Verringern der Temperatur (T) des Betriebsgeräts (1) übergeht.

8. Betriebsgerät (1) nach Anspruch 7,
wobei in dem Schutzmodus die Steuereinheit (5) dazu ausgelegt ist, das Leuchtmittel (6) abzuschalten bzw. die/der dem Leuchtmittel (6) zugeführte Leistung (p) oder Strom (i) oder die dem Leuchtmittel (6) zur Verfügung gestellte Spannung (v) zu verringern.

9. Betriebsgerät (1) nach einem der vorigen Ansprüche,
wobei, sobald die erfasste Temperatur (T) die eingestellte kritische Temperatur (Tc) erreicht bzw. überschreitet, die Steuereinheit (5) dieses Ereignis meldet.

10. Betriebsgerät (1) nach Anspruch 9,
wobei die Steuereinheit (5) das Erreichen bzw. Überschreiten der eingestellten kritischen Temperatur (Tc) via eine optische Anzeige (10) oder eine akustische Anzeige (11) dem Benutzer meldet.

11. Betriebsgerät (1) nach Anspruch 9 oder 10,
wobei das Erreichen bzw. Überschreiten der eingestellten kritischen Temperatur (Tc) in der Speichereinheit (5) abgespeichert oder über die Kommunikationsschnittstelle (9) gemeldet wird.

12. Betriebsgerät (1) nach einem der vorigen Ansprüche,
wobei das Einstellen eines Wertes für die kritische Temperatur (Tc) via die manuelle oder datentechnische Schnittstelle in der Speichereinheit (5) dokumentiert oder über die Kommunikationsschnittstelle (9) gemeldet wird.

13. Elektronisches Vorschaltgerät aufweisend ein Betriebsgerät (1) nach einem der vorigen Ansprüche.

14. Leuchte, aufweisend ein Betriebsgerät (1) nach einem der Ansprüche 1-12 sowie angeschlossene Leuchtmittel (6).

## Claims

1. An operating device (1) for at least one lighting means (6), having
- a control circuit (5), which adjusts or controls at least one parameter influencing the temperature development in the operating device (1), and which detects a temperature (T) in the operating device (1) or in its environment, and
- a memory (7) connected to the control circuit (5) or integrated in said control circuit, in which at least one critical temperature (Tc) is stored,
wherein the control circuit (5) changes the parameter when the critical temperature (Tc) is exceeded in order to influence the temperature development,
**characterized in**
**that** the operating device is configured so that the value of the critical temperature (Tc) can be adjusted by means of a manual or data interface of the operating device (1) by a user of the operating device,
wherein the critical temperature (Tc) is predetermined with a specific bandwidth.

2. The operating device (1) according to Claim 1,
wherein the manual interface for adjusting the value for the critical temperature (Tc) is designed in the form of at least one operating element (8) adjustable by a user.

3. The operating device (1) according to Claim 1 or 2,
wherein a potentiometer, in particular a rotary- or slide potentiometer, is used as the means for selecting the value of the critical temperature (Tc).

4. The operating device (1) according to any one of the preceding claims,
wherein the data interface is a communication interface (9), via which signals for adjusting a critical temperature (Tc) can be transmitted to the control unit (5).

5. The operating device (1) according to any one of the preceding claims,
having a temperature sensor (12) for detecting the temperature (T) in the operating device (1) or in its environment.

6. The operating device (1) according to any one of the preceding claims,
having an input (14) for receiving data of an external temperature sensor (13) for detecting the temperature (T) in the operating device (1) or in its environment.

7. The operating device (1) according to any one of the preceding claims,
wherein, as soon as the detected temperature (T) reaches or exceeds the adjusted critical temperature (Tc), the control unit (5) passes into a protection mode for reducing the temperature (T) of the operating device (1).

8. The operating device (1) according to Claim 7,
wherein in the protection mode the control unit (5) is configured to switch off the lighting means (6) or to reduce the power (p) or current (i) supplied to the lighting means (6) or the voltage (v) provided to the light means (6).

9. The operating device (1) according to any one of the preceding claims,
wherein, as soon as the detected temperature (T) reaches or exceeds the adjusted critical temperature (Tc), the control unit (5) reports this event.

10. The operating device (1) according to Claim 9,
wherein the control unit (5) reports the reaching or exceeding of the adjusted critical temperature (Tc) to the user via an optical display (10) or an acoustic display (11).

11. The operating device (1) according to Claim 9 or 10,
wherein the reaching or exceeding of the adjusted critical temperature (Tc) is stored in the memory unit (5) or is reported by means of the communication interface (9).

12. The operating device (1) according to any one of the preceding claims,
wherein the adjustment of a value for the critical temperature (Tc) is documented via the manual or data interface in the memory unit (5) or is reported by means of the communication interface (9).

13. An electronic ballast having an operating device (1) according to any one of the preceding claims.

14. A luminary, having an operating device (1) according to any one of Claims 1-12 and connected lighting means (6).

## Revendications

1. Appareil de commande (1) pour au moins un moyen d'éclairage (6), comprenant
- un circuit de commande (5), qui règle ou régule au moins un paramètre influant sur l'évolution de la température dans l'appareil de commande (1) et qui mesure une température (T) dans l'appareil de commande (1) ou dans son environnement et
- une mémoire (7), reliée avec le circuit de commande (5) ou intégrée dans celui-ci, dans laquelle au moins une température critique (Tc) est enregistrée,
le circuit de commande (5) modifiant, lors du dépassement de la température critique (Tc), le paramètre influant sur l'évolution de la température,
**caractérisé en ce que**
l'appareil de commande est conçu de façon à ce que la valeur de la température critique (Tc) puisse être réglée grâce à une interface manuelle ou informatique de l'appareil de commande (1) par un utilisateur de l'appareil de commande,
la température critique (Tc) étant prédéterminée avec une largeur de bande déterminée.

2. Appareil de commande (1) selon la revendication 1,
l'interface manuelle étant conçue pour le réglage de la valeur pour la température critique (Tc) sous la forme d'au moins un élément de commande (8) réglable par un utilisateur.

3. Appareil de commande (1) selon la revendication 1 ou 2,
un potentiomètre, plus particulièrement un potentiomètre rotatif ou coulissant, étant utilisé comme moyen de sélection de la valeur de la température critique (Tc).

4. Appareil de commande (1) selon l'une des revendications précédentes,
l'interface informatique étant une interface de communication (9) par l'intermédiaire de laquelle des signaux de réglage d'une température critique (Tc) peuvent être transmis à l'unité de commande (5).

5. Appareil de commande (1) selon l'une des revendications précédentes,
comprenant un capteur de température (12) pour la mesure de la température (T) dans l'appareil de commande (1) ou dans son environnement.

6. Appareil de commande (1) selon l'une des revendications précédentes,
comprenant une entrée (14) pour la réception de données d'un capteur de température externe (13) pour la mesure de la température (T) dans l'appareil de commande (1) ou dans son environnement.

7. Appareil de commande (1) selon l'une des revendications précédentes,
moyennant quoi, dès que la température (T) mesurée atteint ou dépasse la température critique (Tc) réglée, l'unité de commande (5) passe dans un mode de protection afin de réduire la température (T) de l'appareil de commande (1).

8. Appareil de commande (1) selon la revendication 7,
moyennant quoi, dans le mode protection, l'unité de commande (5) est conçue pour arrêter le moyen d'éclairage (6) ou pour réduire la puissance (p) ou le courant (i) introduit dans le moyen d'éclairage (6) ou la tension (v) mise à la disposition du moyen d'éclairage (6).

9. Appareil de commande (1) selon l'une des revendications précédentes,
moyennant quoi, dès que la température (T) mesurée atteint ou dépasse la température critique (Tc) réglée, l'unité de commande (5) signale cet événement.

10. Appareil de commande (1) selon la revendication 9,
l'unité de commande (5) signalant à l'utilisateur le fait que la température critique (Tc) réglée a été atteinte ou dépassée via un affichage optique (10) ou un affichage acoustique (11).

11. Appareil de commande (1) selon la revendication 9 ou 10,
le fait que la température critique (Tc) réglée a été atteinte ou dépassée étant enregistrée dans l'unité de mémoire (5) ou étant signalée par l'intermédiaire de l'interface de communication (9).

12. Appareil de commande (1) selon l'une des revendications précédentes,
le réglage d'une valeur pour la température critique (Tc) étant documenté via l'interface manuelle ou informatique dans l'unité de mémoire (5) ou signalé par l'intermédiaire de l'interface de communication (9).

13. Ballast électronique comprenant un appareil de commande (1) selon l'une des revendications précédentes.

14. Luminaire comprenant un appareil de commande (1) selon l'une des revendications 1 à 12 ainsi que des moyens d'éclairage (6) raccordés.
